# FASCICULE DE BREVET EUROPEEN

(11) **EP 0 109 650 B1**
(45) Date de publication et mention de la délivrance du brevet: **18.05.1988**
(21) Numéro de dépôt: 83111435.0
(22) Date de dépôt: 15.11.1983
(51) Int. Cl.: A63B 53/04

(54) **Club pour jeu éducatif de golf ou d'agrément**
Schläger zum Erlernen von Golf und anderen Freizeitspielen
Club for teaching the golf game or for enjoyment

(30) Priorité: 17.11.1982 FR 8219250
(43) Date de publication de la demande: 30.05.1984
(73) Titulaire: Leveque de Vilmorin, Laurent, F-75001 Paris (FR)
(72) Inventeur: Leveque de Vilmorin, Laurent, F-75001 Paris (FR)
(74) Mandataire: Casalonga, Axel

(56) Documents cités:
- US-A- 2 336 405
- US-A- 3 416 798

## Description

On sait que le jue de golf proprement dit exige des terrains de grande surface, une formation par professeur, et I'acquisition d'un materiel compor- tant notamment un nombre important de clubs diversifies (quatorze autorisés en compétition), toutes choses qui constituent autant de facteurs de selection freinant le développement d'un tel jeu, compte tenu cependant de l'intérêt qu'il suscite de plus en plus.

On connait déjà par le brevet américain US-A-2.336.405, un club de golf dont la tête de frappe présente plusieurs faces qui peuvent être utilisées successivement mais après avoir fait tourner le manche du club par rapport a la tête de frappe.

On connaît également par le brevet américain US-A-3 416 798 un club de golf dont la tête de frappe présente deux faces de frappe qui peuvent être utilisées alternativement et sélectionnées par une simple rotation du manche qui est fixé rigidé- ment a la tête de frappe. La tête de frappe se présente sous une forme générale cylindrique, les deux faces, d'inclinaison différentes, étant maté- rialisées par I'intersection du cylindre par deux plans faisant des angles différents par rapport aux génératrices du cylindre. Les faces de frappe ne se coupent pas sur la tête de frappe dont le dessus présente la forme sensiblement cylindrique précitée.

Une telle realisation s'apparente à la structure déjà utilisée des maillets de forme cylindrique dont l'une des faces est plane et I'autre courbe comme décrit par exemple dans Ie brevet français FR-A-836 949.

Une telle structure présente cependant l'incon- vénient de ne pas permettre a elle seule de jouer au golf ou a un jeu de plein air analogue au jeu de golf. Un tel jeu necessite en effet au moins trois clubs de caractéristiques différentes. Le premier est utilise pour lancer la balle à une grande distance au moyen d'une face de frappe faible- ment inclinée soulevant peu la balle et communi- quant l'essentiel de l'énergie cinetique dans une direction sensiblement horizontale. Le deuxième doit pouvoir soulever la balle et presenter une face fortement inclinée afin que l'énergie cinéti- que se partage entre la direction verticale et la direction horizontale. Enfin il est nécessaire de disposer d'un troisieme club pour faire rouler la balle sans la soulever.

C'est la raison pour laquelle le club décrit necessite dans le brevet américain US―A―3 416 798 ne peut pas être utilise seul puisqu'il ne dispose que de deux faces de frappe et doit donc être considéré comme un simple accessoire tout au plus capable de reduire le nombre des clubs nécessaires.

La présente invention a pour objet de réaliser un club pour jeu éducatif de golf ou d'agrement qui resolve ces inconvenients et permettre de disposer sur une tête de frappe unique solidaire du manche trois faces permettant respectivement de faire rouler la balle sur une petite distance, d'envoyer la balle a grande distance en lui faisant prendre une trajectoire basse et d'envoyer la balle a distance moyenne en lui faisant prendre une trajectoire haute, ces différentes utilisations étant sélectionnées par une simple rotation du manche.

La présente invention a également pour objet un club pour jeu éducatif d'agrément analogue au jeu de golf, destine a permettre seul l'essentiel des coups que I'on peut jouer avec la série habituelle de clubs de golf et qui, en étant utilise avec une balle facile a retrouver en terrain ordi- naire herbeux ou non mais relativement dégagé, et dans des portees moindres que celles possibles au golf, permet de créer un jeu du type golf sans exiger une surface ou un terrain specifique comparable, de sorte qu'il peut mettre à la portée de tous un tel jeu éducatif ou d'agrément a budjet incomparablement plus faible que I'on pourrait appeler golf sauvage.

Tel qu'il a été revendiqué le club pour jeu éducatif de golf ou d'agrément comprend une tête de frappe de la balle de forme générale polyédrique et un manche fixé a la tête de frappe sans possibilité de rotation relative. La tête présente plusieurs faces de frappe d'angles d'incli- naison différents et sélectionnables par simple rotation du manche. Selon l'invention, la tête de frappe presente trois faces de frappe s'étendant en forme de trièdre à partir d'un sommet sur lequel est fixé le manche du club, les trois faces étant séparées par trois arête qui se coupent en un point reel à l'extrémité du manche solidaire de la tête de frappe et au moins deux faces d'appui au sol dont I'angle qu'elles font respectivement avec la manche est sensiblement égal.

Les faces d'appui au sol sont des preference telles que le manche fasse un angle compris entre 60 et 75° par rapport à un plan horizontal lors- qu'elles sont respectivement en contact avec Ie sol.

La premiere face de frappe est sensiblement verticale lorsque la face d'appui au sol associée est en contact avec le sol. Elle sert alors a faire rouler la balle sur de petites distances et correspond au club de golf appelé "putter".

La même face de frappe d'appui sensiblement verticale peut être utilisée pour envoyer la balle a grande distance avec une trajectoire tendue a condition de poser la balle avant de la frapper sur un support convenable de façon que la balle se trouve a environ 3 cm du sol. II n'est alors pas nécessaire que la tête de frappe repose par une face d'appui sur le sol. Dans ce type d'utilisation, le club de l'invention est utilise comme le club de golf appelé "driver".

On rappellera que les caracteristiques d'un club de golf comprennent en particulier deux angles définissant I'inclinaison du manche et l'ouverture de la face de frappe. C'est ainsi que I'on appelle "lie" I'angle que forme le manche par rapport a I'horizontale. De la même manière on appelle "loft" l'angle d'ouverture de la face de frappe par rapport à la verticale passant par le manche.

Lorsque la premiere face de frappe du club de I'invention est utilisée comme il vient d'être dit a la manière d'un driver, le lie peut être compris avantageusement entre 50 et 60° tandis que le loft est compris de preference entre 8 et 12°.

La deuxieme face de frappe presente, lorsque sa face d'appui au sol associee est en contact avec le sol, un angle d'ouverture ou loft qui est de preference compris entre 25 et 35°. L'inclinai- son du manche ou lie est alors compris entre 60 et 75°. L'utilisation de cette deuxième face de frappe permet donc d'envoyer la balle à une distance relativement importante en lui faisant prendre une trajectoire basse. Une telle utilisation peut par exemple correspondre avantageusement à celle d'un club de golf appelé "bois 3" ou d'un "fer intermédiaire".

La troisième face de frappe présente, lorsque sa face d'appui au sol associee est en contact avec le sol, un angle d'ouverture ou loft compris entre 40 et 45°. L'inclinaison du manche ou lie est comme précédemment comprise entre 60 et 75°.

On notera que I'inclinaison du manche est de preference sensiblement égale lors de l'utilisation des deuxième et troisième faces de frappe du club de l'invention.

L'utilisation de la troisieme face de frappe permet d'envoyer la balle a faible distance en lui faisant prendre une trajectoire haute. Cette utilisation correspond sensiblement à celle du club de golf appelé "fer 9".

Dans un premier mode de realisation, la tête de frappe comporte trois faces d'appui au sol formant sensiblement un trièdre plus aplati que celui que forment les trois faces de frappe.

Dans un autre mode de realisation, la tête de frappe comporte seulement deux faces d'appui au sol dont l'une présente une forme sensiblement triangulaire, I'autre étant sensiblement rectangulaire.

Dans ce dernier mode de realisation, les faces d'appui au sol et les deuxieme et troisième faces de frappe sont disposées de façon que l'arête entre la face de frappe utilisee et la face d'appui en contact avec le sol soit sensiblement parallèle a la trace du manche sur le sol quelle que soit la face de frappe utilisee.

L'une des faces d'appui est disposée de façon que la première face de frappe fasse un angle de 5 a 20° avec un plan vertical lorsque la face d'appui précité est en contact avec le sol, l'arête entre ladite face d'appui et la premiere face de frappe étant sensiblement perpendiculaire à la trace du manche sur le sol lors de l'utilisation.

On comprendra que cette utilisation s'apparente alors a celle d'un putter.

La même face d'appui se trouve en contact avec le sol a la fois lors de I'utilisation de la troisième face de frappe qui est la plus inclinée et lors de I'utilisation de la premiere face de frappe sensiblement verticale après rotation convenable du manche. Dans ce mode de réali- sation une des faces d'appui au sol est donc utilisée en association avec deux faces de frappe.

L'invention sera mieux comprise a I'aide de la description détaillée de deux modes de réalisa- tion faite à titre nullement limitatif et illustrée par les dessins annexes sur lesquels:
La figure 1 est une vue de dessus de la tête de frappe d'un premier mode de realisation d'un club selon I'invention montrant les trois faces de frappe définissant sensiblement un trièdre;
la figure 2 est une vue de dessous de la même tête de frappe montrant trois faces d'appui définissant un trièdre plus aplati;
la figure 3 est une vue montrant I'utilisation du club illustré sur les figures précédentes comme "driver" en se servant de l'une des faces d'appui au sol, la trajectoire de depart de la balle étant perpendiculaire au plan de la figure;
la figure 4 est une vue analogue prise également de face depuis la balle a frapper, montrant I'utilisation de la même face de frappe pour faire rouler la balle comme avec un "putter";
la figure 5 est une vue prise également de face depuis la balle à frapper, du même mode de realisation utilisant une autre face d'appui au sol et la deuxième face de frappe afin d'envoyer la balle à une distance relativement importante au moyen d'une trajectoire basse;
la figure 6 est une vue analogue prise également de face depuis la balle a frapper, montrant I'utilisation d'une autre face d'appui et d'une autre face de frappe permettant d'envoyer la balle a faible distance avec une trajectoire haute;
la figure 7 est une vue analogue a la figure 3 prise également de face depuis la balle a frapper, montrant une autre manière d'utiliser le même club pour envoyer la balle grande distance comme avec un "driver";
la figure 8 est une vue analogue à la figure 4 prise également de face depuis la balle a frapper, montrant une autre maniere d'utiliser la meme face de frappe pour faire rouler la balle comme avec un "putter";
la figure 9 est une vue de dessus analogue a la figure 1 d'un autre mode de realisation d'un club selon l'invention;
la figure 10 est une vue de dessous du club de la figure 9 montrant les deux faces d'appui au sol;
les figures 11a a et 11b montrent I'utilisation du club des figures 9 et 10 pour envoyer la balle a grande distance après I'avoir dispose sur un support comme avec un "driver". La figure 11a represente le club avec la trajectoire perpendiculaire au plan de la figure tandis que la figure 11b illustre la même position avec la trajectoire dans le plan de la figure;
les figures 12a et 12b montrent de manière analogue aux figures 11a et 11b l'utilisation du club pour faire rouler la balle à la manière d'un "putter";
les figures 13a et 13b montrent comme les figures précédentes, I'utilisation du club pour envoyer la balle en lui faisant prendre une trajectoire basse comme avec "un bois 3" ou un "fer intermédiaire"; et
les figures 14a et 14b montrent comme les figures précédentes I'utilisation du club pour envoyer la balle en lui faisant prendre une trajectoire haute a la manière d'un "fer 9".

Comme on le voit notamment a la fig. 1, la tête du club représentée 1 est de forme générale externe polyédrique, du type triédre, s'épanouis- sant à partir de son sommet dans lequel est ménagé un orifice 2 de raccordement avec le manche du club, par ailleurs représenté en 3.

On a désigné par F1, F2, F3, les trois faces du triedre qui sont agencees pour constituer trois faces de frappe sélectionnables de la balle, d'angles d'inclinaison différents. La selection de la face de frappe est prévue par simple rotation du manche sur lui-même. La tête présente en outre, au-delà de ses faces de frappe, une forme générale de triédre relativement aplatie dont les faces F4, F5, F6 sont adaptées en tant que faces d'appui au sol de la tête convenant aux différentes faces de frappe F1, F2, F3, pour un joueur de taille moyenne.

La tête du club est de preference métallique, en métal léger coulé par exemple, et constituée en tant que structure évidée pour être d'un domaine de poids voisin de celui des clubs classiques de goif, mais pouvant être modifie au gré de l'utilisa- teur par lestage de ladite structure, la manche pouvant être choisi par exemple comme de lon- gueur sensiblement égale a celle d'un fer moyen de golf.

Une telle structure métallique évidée est de preference prévue avec des ouvertures 4 dans la zone de frappe de chacune des faces F1, F2, F3, qui sont ensuite fermées avec des obturateurs 5, de preference en élastomètre, formant piece d'impact avec la balle. Ces obturateurs peuvent être simplement collés par leurs bords dans un loge- ment épaulé d'appui, de fagon à affleurer la face correspondante du club tout en constituant une piece d'impact relativement flexible. Ces obturateurs peuvent aussi être diversement colorés pour faciliter aux débutants I'identification des différentes faces d'utilisation du club.

C'est ainsi que les quatre utilisations de base possibles d'un tel club illustré par les fig. 3 a 8 sont les suivantes:
figure 3: cette figure correspond a l'utilisation "driver" (coup de depart long), pour laquelle c'est la face F1, presque verticale, qui est placée en regard de la balle, tandis que c'est la face infé- rieure F4 qui avoisine sensiblement le sol.
Figure 4: cette figure correspond à l'utilisation "putter" (coup de rentrée dans le trou) pour lequel c'est encore la face F1 qui est utilisée avec la manche 3 tenu sensiblement vertical ou légèrement incline vers l'avant par rapport a la balle.
Figure 5: cette figure correspond a I'utilisation "fer intermédiaire" ou "bois 3", pour laquelle c'est la faceF2, plus inclinée que la face F1, qui est placée en regard de la balle par rotation du manche du club dans le sens des aiguilles d'une montre d'environ un tiers de tour par rapport à la fig. 3, et en amenant la face F5 a venir sensiblement reposer sur le sol devant la balle.
Figure 6: cette figure correspond a l'utilisation "petit fer" pour laquelle c'est la face F3, encore plus inclinée que la face F2, qui est placée en regard de la balle par rotation du manche du club dans le sens des aiguilles d'une montre d'environ un tiers de tour par rapport a la fig. 4, et en amenant la face F6 a venir reposer sur le sol devant la balle.
Figure 7: cette figure montre une autre possibilité d'utilisation du club pour envoyer la balle a grande distance en utilisant la face de frappe F₁ comme dans le cas de la figure 3. Dans ce cas on n'utilise plus la face d'appui F₄ et I'on place de preference la balle sur un support de façon qu'elle se trouve à environ 3 cm du sol.
Figure 8: cette figure illustre une autre possibilité pour faire rouler la balle comme dans le cas de la figure 4 à la maniere d'un "putter" en utilisant toujours la face de frappe F₁. Dans ce cas cependant, la face d'appui F₆ vient en contact avec le sol ce qui oblige a utiliser le club avec le manche légèrement incline par rapport a la verticale dans la direction de depart de la balle. Cette façon de tenir le club a la manière d'un "putter" ne nuit en rien a l'utilisation et correspond a la manière habituelle de certains golfeurs. La face de frappe F₁ est alors sensiblement verticale.
Les figures 9 et 10 sur lesquelles les elements identiques portent les mêmes references illus- trent un deuxième mode de realisation du club de l'invention.

On retrouve sur la figure 9 les trois faces de frappe F₁ F₂ et F₃. On a indiqué en outre sur la figure 9 les arêtes d'intersection entre lesdites faces. Ces arêtes sont repérées par la lettre A affectée de deux indices qui correspondent aux deux faces sécantes. On voit donc sur la figure 9 les arêtes A₁₂, A₁₃ et A₂₃ qui se coupent toutes les trois a l'extrémité du manche 3 du club.

Sur la figure 10 on retrouve également les deux faces d'appui au sol F₅ et F₆. Dans ce mode de realisation la face F₄ a été supprimée. Les deux faces d'appui au sol F₅ et F₆ se coupent selon l'arête A 56. On notera que la face F₆ est de forme générale approximativement rectangulaire tandis que la face Fₛ est de forme triangulaire.

Les différents sommets de la tête de frappe polyédrique ont également été indiqués sur les figures 9 et 10 et repérés par la mettre S affectee d'un indice a trois chiffres qui représentent les trois faces sécantes auxdits sommets.

On voit ainsi sur les figures 9 et 10 les sommets S₁₃₆, S₁₂₆, S₂₅₆, S₂₃₅ et S₃₅₆.

On a encore représenté sur la figure 9 la trace du manche 3 dans les différentes positions d'utilisation. Lorsque la face F₂ est utilisée, la trace du manche est la demi-droite M2 partant du sommet du polyèdre. Dans ce cas, I'intersection entre la face de frappe F₂ et le sol, c'est-à-dire l'intersection entre la face F₂ et la face Fₛ est la trace T2ₛ. Pour une utilisation convenable il est nécessaire que cette trace T₂₅ soit parallèle à la trace M₂ du manche;

De la même manière, lorsque la face F₃ est utilisée, la trace du manche 3 est la demi-droite M₃ partant du sommet du polyedre, qui se trouve parallèle a la trace T₃₆ qui est I'intersection de la face de frappe F₃ avec la face d'appui au sol Fₛ.

Les traces M₂ et M₃ du manche 3 ont également été représentées sur la figure 10 où elles partent du point intersection fictif entre le manche 3 et la face F₆.

Lors de I'utilisation de la face F₁ comme "putter", le manche 3 est sensiblement vertical et I'intersection de la face F₁ avec la face F₆ est la trace T₁₆ qui est perpendiculaire à la trajectoire de la balle.

L'examen géométrique du problème pose montre sa grande complexité et les difficultés qu'il a été nécessaire de vaincre pour parvenir à la forme particulière de la tête de frappe illustrée a titre d'exemple sur les figures 9 et 10, qui permet effectivement la definition des trois faces de frappe recherchées.

En effet les différentes contraintes géométri- ques suivantes ont du être simultanément satis- faites:
Definition de trois faces de frappe F₁, F₂ et F₃.

Definition de deux faces d'appui au sol F₅, F₆, les deux traces du manche sur le sol M₂, M₃ étant respectivement parallèles aux deux arêtes T₂₅ et T₃₆ dans les utilisations respectives des faces F₂ et F₃.

Les trois arêtes A₁₂, A₁₃ et A₂₃ doivent se couper en un point reel confondu avec l'extrémité du - manche.

L'angle entre le manche et les deux faces d'appui au sol F₅ et F₆doit être sensiblement égal et compris entre 60 et 75° définissant ainsi I'angle de lie dans les utilisations des faces F₂ et F₃. L'angle entre la face d'appui au sol F₅ et la face de frappe F₂ doit être compris entre environ 65 et 55° de façon à définir un angle de loft de la face de frappe F₂ compris entre 25 et 35° environ.

L'angle entre la face d'appui au sol F₆ et la face de frappe F₃ doit être compris entre environ 50 et 45° de façon a définir un angle loft de la face de frappe F₃ de l'ordre de 40 a 45°.

Enfin il convenient que les différentes cons- traintes mathématiques ainsi imposees ne don- nent pas comme résultat un polyèdre irregulier. II convient done encore d'introduire une fonction à minimiser permettant d'obtenir que les longueurs des differentes arêtes ainsi définies soient les moins différentes possibles les unes des autres.

La présente invention représente le résultat de ces considerations et permet comme on I'a vu l'obtention des trois faces de frappe d'inclinaison différentes, I'orientation convenable des aretes de frappe et des faces d'appui au sol.

On voit sur les figures 11 a et 11 b l'utilisation du club pour envoyer la balle à grande distance a la manière d'un "driver". La balle 6 a été placée sur un support ou "tee" 7 enfoncé dans le sol de façon que la balle se trouve a environ 3 cm du sol. Dans cette utilisation, c'est la face de frappe F₁ sensiblement verticale qui vient en contact avec la balle 6. On voit sur les figures 11 a et 11b que le "lie" est d'environ 55° et le "loft" d'environ 10°.

On notera sur les figures 11a à 14b que l'extré- mité du manche 3 se trouve enserrée dans un emmanchement 3a épousant les différentes faces de frappe F₁, F₂ et F₃. Les arêtes A₁₂, A₁₃ et A₂₃ viennent se raccorder a cet emmanchement par des positions curvilignes. Une telle realisation, améliorant la resistance de la fixation du manche et l'esthétique du club, ne modifie en rien la structure. On voit en particulier que les prolongations des arêtes A₁₂, A₁₃ et A₂₃ se coupent bien à l'intérieur de l'emmanchement 3a, sur l'extrémité du manche 3.

Les figures 12a et 12b montrent l'utilisation de la même face de frappe F₁ pour faire rouler la balle 6 a la maniere d'un putter. Dans ce cas on utilise la face F₆ en appui sur le sol. Comme on peut le voir sur la figure 12b, le manche 3 se trouve légèrement incline par rapport a la verticale en direction de la trajectoire de la balle. La face F₁ est sensiblement verticale. La trace T₁₆ est perpendiculaire a la trajectoire de la balle.

Les figures 13a et 13b montrent l'utilisation du club pour envoyer la balle a distance moyenne en lui faisant prendre une trajectoire basse comme avec un "bois 3" ou un "fer intermédiaire" en utilisant comme face de frappe la face F₂. La face F₅ est en appui sur le sol. La trace T₂₅ visible sur les figures 9 et 10 est parallèle a la projection du manche sur le sol (trace M₂) c'est-à-dire perpendiculaire a la trajectoire de la balle 6. Dans cette utilisation telle qu'illustrée le "lie" est d'environ 65° et le "loft" d'environ 31°.

Sur les figures 14a et 14b, le club est utilise pour envoyer la balle a faible distance avec une trajectoire haute comme avec un "fer 9". On utilise la face F₃ comme face de frappe. La trace T₃₆ est parallèle a la projection M₃ du manche 3 sur le sol c'est-à-dire perpendiculaire à la trajectoire de la balle. La face F₆ est en appui sur le sol comme c'etait déjà le cas dans I'utilisation illustrée sur les figures 12a, 12b. Dans ce cas cependant l'arête de frappe est l'arête T₃₆ et non plus l'arête T₁₆.

Comme on peut le voir sur les figures, dans I'exemple illustré, le lie est d'environ 70° et le loft d'environ 45°.

## Revendications

1. Club for an educational game of golf or for pleasure comprising a head for striking (1) the bail of a generally polyhedral form and a handle (3) fixed to the striking head without the possibility of relative rotation, the head having several striking faces with different angles of inclination able to be selected by simple rotation of the handle (3), characterised by the fact that the striking head (1) has
a) three striking faces (F₁, F₂, F₃) extending in the form of a trihedral from a vertex on which there is fixed the handle (3) of the club, the three faces being separated by three edges (A_{13'} A₂₃, A₁₂) which intersect at an actual point at the end of the handle integral with the striking head (1);
b) at least two faces for resting on the ground (F₅, F₆) the angle of which, which they form respectively with the handle (3), is substantially equal.

2. Club according to claim 1, characterised by the fact that the said resting faces (F₅, F₆) are such that the handle (3) forms an angle between 60° and 75° in relation to a horizontal plane when the resting faces (F₅, F₆) are in contact with the ground respectively.

3. Club according to claim 2 characterised by the fact that one of the resting faces (Fₛ) has a substantially triangular form whilst the other resting face (F₆) has a substantially rectangular form.

4. Club according to claim 1, characterised by the fact that the striking head has three faces resting on the ground (F₄, F₅, Fₑ) in a flatter trihedral and separated from the said striking faces (F₁, F₂, F₃) by edges.

5. Club according to one of the preceding claims, characterised by the fact that the first striking face (F₁) has an aperture angle in relation to the vertical line passing through the handle (3) of between 8 and 12°, the second face (F₂) has an aperture angle of between 25° and 35° and the third striking face (F₃) has an aperture angle of between 40° and 45° when the faces for resting on the ground, associated respectively, are in contact with the ground.

6. Club according to one of the preceding claims, characterised by the fact that the faces for resting on the ground (F₅, Fₛ) and the second and third striking faces (F₂, F₃) are arranged so that the edge (T₂₅, T₃₆) between the striking face used and the resting face in contact with the ground is substantially parallel to the line of the handle (M₂, M₃) on the ground, whichever striking face is used.

7. Club according to one of the preceding claims, characterised by the fact that one of the resting faces (Fₛ) is arranged so that the first striking face (F₁) is substantially vertical when the resting face (Fₛ) is in contact with the ground, the edge (T₁₆) between the resting face (6) and the first striking face (F₁) being essentially perpen- dicular to the path of the ball.

8. Club according to claims 1 or 2, characterised by the fact that one of the resting faces (Fₛ) is in contact with the ground at the same time when using the third striking face (F₃) and when using the first striking face (F₁).

## Claims

1. Club pour jeu éducatif de golf ou d'agrément comprenant une tête de frappe (1) de la balle de forme générale polyédrique et un manche (3) fixé a la tête de frappe sans possibilité de rotation relative, la tête présentant plusieurs faces de frappe d'angles d'inclinaison différents et sélectionnables par simple rotation du manche (3), caractérisé par le fait que la tête de frappe (1) présente:
a) trois faces de frappe (F₁ F₂ et F₃) s'étendant en forme de triedre à partir d'un sommet sur lequel est fixé le manche (3) du club, les trois faces étant séparées par trois arêtes (A₁₃, A₂₃, A₁₂) qui se coupent en un point reel a l'extrémité du manche solidaire de la t"ete de frappe (1);
b) au moins deux faces d'appui au sol (Fₛ, F₆) dont I'angle qu'elles font respectivement avec le manche (3) est sensiblement égal.

2. Club selon la revendication 1, caractérisé par le fait que lesdites faces d'appui (F₅, F₆) sont telles que le manche (3) fasse un angle compris entre 60 et 75° par rapport a un plan horizontal lorsque les faces d'appui (F₅, F₆) sont respectivement en contact avec le sol.

3. Club selon la revendication 2, caractérisé par le fait que l'une des faces d'appui (F₅) presente une forme sensiblement triangulaire tandis que I'autre face d'appui (F₆) présente une forme sensiblement rectangulaire.

4. Club selon la revendication 1, caractérisé par le fait que la tête de frappe présente trois faces d'appui au sol (F₄, Fₛ, F₆) en trièdre plus aplati et séparées desdites faces de frappe (F₁, F₂, F₃) par des arêtes.

5. Club selon l'une des revendications precé- dentes caractérisé par le fait que la premiere face de frappe (F₁) présente un angle d'ouverture par rapport a la verticale passant par le manche (3) compris entre 8 et 12°, la deuxième face (F₂) présente un angle d'ouverture compris entre 25 et 35° et la troisième face de frappe (F₃) présente un angle d'ouverture compris entre 40 et 45°, lorsque les faces d'appui au sol respectivement associées sont en contact avec le sol.

6. Club selon l'une des revendications précédentes, caractérisé par le fait que les faces d'appui au sol (F₅, F₆) et les deuxième et troisième faces de frappe (F₂, F₃) sont disposees de façon que l'arête (T₂₅, T3₆) entre la face de frappe utilisée et la face d'appui en contact avec le sol soit sensiblement parallèle à la trace du manche (M₂, M₃) sur le sol, quelle que soit la face de frappe utilisée.

7. Club selon l'une des revendications précédentes, caractérisé par le fait que l'une des faces d'appui (F₆) est disposée de façon que la premiere face de frappe (F₁ soit sensiblement verticale lorsque la face d'appui (F₆) est en contact avec le sol, l'arête (T₁₆) entre la face d'appui (F₆) et la premiere face de frappe (F₁) étant essentiellement perpendiculaire à la trajectoire de la balle.

8. Club selon les revendications 1 ou 2, caracté- rise par le fait que l'une des faces d'appui (F₆) est en contact avec le sol a la fois lors de l'utilisation de la troisième face de frappe (F₃) et lors de I'utilisation de la premiere face de frappe (F₁).

## Patentansprüche

1. Schläger zum Erlernen von Golf und anderen Freizeitspielen
mit einem im wesentlichen in Form eines Polyeders ausgestalteten Schlagkopf (1) zum Schlagen des Balls und einem Handgriff (3), der an dem Schlagkopf (1) derart befestigt ist, daß eine relative Drehung nicht möglich ist,
wobei der Schlagkopf mehrere Schlagflächen mit unterschiedlichen Neigungswinkeln aufweist, die durch einfaches Drehen des Handgriffs (3) auswählbar sind, dadurch gekennzeichnet, daß der Schlagkopf (1)
a) drei Schlagflächen (F₁, F₂, F₃) aufweist, die sich nach Art einer dreiseitigen Pyramide von einer Spitze aus erstrecken, an der der Handgriff (3) des Schlägers befestigt ist, und die durch drei Kanten (A₁₃, A₂₃, A₁₂) voneinander getrennt sind, die sich in einem reellen Punkt in dem mit dem Schlagkopf (1) fest verbundenen Ende des Handgriffs schneiden, sowie
b) wenigstens zwei Stützflächen (F₅, F₆) zum Abstützen auf dem Boden, die mit dem Handgriff (3) im wesentlichen gleiche Winkel bilden.

2. Schläger nach Anspruch 1, dadurch gekennzeichnet, daß die Stützflächen (F₅, F₆) so beschaffen sind, daß der Handgriff mit einer horizontalen Ebene einen zwischen 60° und 75° liegenden Winkel bildet, wenn die entsprechenden Stützflächen (F₅, F₆) mit dem Boden in Berührung sind.

3. Schläger nach Anspruch 2, dadurch gekennzeichnet, daß eine der Stützflächen (F₅) eine im wesentlichen dreieckige Form hat, während die andere Stützfläche (F₆) eine im wesentlichen rechteckige Form hat.

4. Schläger nach Anspruch 1, dadurch gekennzeichnet, daß der Schlagkopf drei Stützflächen (F4, F₅, F₆) aufweist, die von den Schlagflächen (F₁, F₂, F₃) durch Kanten getrennt sind und eine dreiseitige Pyramide bestimmen, die flacher ist als die von den Schlagflächen (F₁, F₂, F₃) bestimmte dreiseitige Pyramide.

5. Schläger nach einem der vorhergehenden Ansprüche, dadurch gekennzeichnet, daß die erste Schlagfläche (F,) einen zwischen 8° und 12°, die zweite Schlagfläche (F₂) einen zwischen 25° und 35° und die dritte Schlagfläche (F₃) einen zwischen 40° und 45° liegenden Öffnungswinkel mit der durch den Handgriff (3) verlaufenden Vertikalen bildet, wenn die jeweils zugeordneten Stützflächen mit dem Boden in Berührung stehen.

6. Schläger nach einem der vorhergehenden Ansprüche, dadurch gekennzeichnet, daß die Stützflächen (F₅, F₆) und die zweite und dritte Schlagfläche (F₂, F₃) derart angeordnet sind, daß die Kante (T₂₅, T₃₆) zwischen der benutzten Schlagfläche und der mit dem Boden in Berührung stehenden Stützfläche unabhängig von der jeweils verwendeten Schlagfläche annähernd parallel zur Spurlinie (M₂, M₃) des Handgriffs auf dem Boden verläuft.

7. Schläger nach einem der vorhergehenden Ansprüche, dadurch gekennzeichnet, daß eine der Stützflächen (F₆) derart angeordnet ist, daß die erste Schlagfläche (F,) annähernd vertikal ist, wenn die Stützfläche (F₆) mit dem Boden in Berührung steht, und die Kante (T₁₆) zwischen der Stützfläche (F₆) und der ersten Schlagfläche (F,) im wesentlichen senkrecht zu der Bewegungsbahn des Balls verläuft.

8. Schläger nach Anspruch 1 oder 2, dadurch gekennzeichnet, daß eine der Stützflächen (F₆) sowohl bei der Benutzung der dritten Schlagfläche (F₃) als auch bei der Benutzung der ersten Schlagfläche (F,) mit dem Boden in Berührung steht.
